# EUROPÄISCHE PATENTSCHRIFT

(11) **EP 2 757 535 B1**
(45) Veröffentlichungstag und Bekanntmachung des Hinweises auf die Patenterteilung: **16.08.2017**
(21) Anmeldenummer: 13151453.1
(22) Anmeldetag: 16.01.2013
(51) Int. Cl.: G07D 11/00, B65H 1/26

(54) **Vorrichtung zum Befüllen eines dünnwandigen Transportbehälters mit Wertscheinen**
Device for filling a thin-walled transport container with vouchers
Dispositif de remplissage d'un récipient de transport à paroi mince avec des documents de valeur

(43) Veröffentlichungstag der Anmeldung: 23.07.2014
(73) Patentinhaber: Wincor Nixdorf International GmbH, 33106 Paderborn (DE)
(72) Erfinder: Duchstein, Mirko, 13589 Berlin (DE)
(74) Vertreter: Schaumburg und Partner Patentanwälte mbB

(56) Entgegenhaltungen:
- EP-A2- 0 852 279
- DE-A1-102009 015 047
- GB-A- 2 236 143
- GB-A- 2 489 694
- "BILL STACKER FOR BILL-HANDLING MACHINE", IBM TECHNICAL DISCLOSURE BULLETIN, INTERNATIONAL BUSINESS MACHINES CORP. (THORNWOOD), US, Bd. 30, Nr. 12, 1. Mai 1988 (1988-05-01), Seite 29, XP001177045, ISSN: 0018-8689

## Beschreibung

Die Erfindung betrifft eine Vorrichtung zum Befüllen eines dünnwandigen Transportbehälters aus nachgiebigem Material mit Wertscheinen.

Die Vorrichtung umfasst eine Zuführeinheit zum Zuführen der Wertscheine, eine Stapeleinheit zum Stapeln der zugeführten Wertscheine, eine Stopfeinheit zum Fördern der gestapelten Wertscheine in den Transportbehälter in mehreren aufeinanderfolgenden Füllschritten, und eine Verschlusseinheit zum Verschließen des Transportbehälters. Wertscheine sind blattförmige Wertdokumente, insbesondere Banknoten, Schecks, Coupons, Gutscheine oder dergleichen.

Eine derartige Vorrichtung kommt beispielsweise in Geldautomaten, insbesondere Einzahlungsgeldautomaten, und automatischen Tresorkassen zum Einsatz, in die Wertscheine, insbesondere Geldscheine, eingezahlt werden. Die eingegebenen Wertscheine werden unsortiert oder nach mindestens einem Kriterium sortiert gestapelt und anschließend in dünnwandige Transportbehälter abgelegt. Nach dem Befüllen mit den Wertscheinen werden die Transportbehälter vorzugsweise revisionssicher verschlossen. Die verschlossenen Transportbehälter werden üblicherweise von einem Werttransportunternehmen dem Geldautomaten bzw. der Tresorkasse entnommen.

Aus der DE 10 2009 015 047 A1 der vorliegenden Anmelderin ist eine Vorrichtung zum Zuführen von Wertscheinen in einen flexiblen Transportbehälter bekannt. Die zugeführten Wertscheine werden in einer Stapeleinheit gestapelt, mit einer Stopfeinheit in mehreren aufeinanderfolgenden Füllschritten in den Transportbehälter gefördert und dieser anschließend verschlossen.

Weiterhin beschreiben die Dokumente WO 2009/138497 A1, WO 02/19289 A2, DE 10 2009 053 155 A1 und DE 10 2011 000 790 A1 jeweils eine Vorrichtung, der Wertscheine zuführbar sind, und der die zugeführten Wertscheine in einem Transportbehälter gestapelt entnommen werden können.

Aus dem Dokument GB 2 489 694 A ist eine Vorrichtung zum Befüllen dünnwandiger Transportbehälter für Banknoten bekannt, bei dem ein Kontaktsensor vorgesehen ist, der ein Signal erzeugt, wenn der Boden des Behälters eine Lage erreicht hat, in der der Behälter vollständig befüllt ist.

Es ist Aufgabe der Erfindung, eine Vorrichtung zum Befüllen eines dünnwandigen Transportbehälters mit Wertscheinen anzugeben, bei der auf einfache Weise ermittelt werden kann, wenn der dünnwandige Transportbehälter vollständig befüllt ist.

Diese Aufgabe wird durch eine Vorrichtung mit den Merkmalen des Anspruchs 1 gelöst. Vorteilhafte Weiterbildungen der Erfindung sind in den abhängigen Patentansprüchen angegeben.

Die Wertscheine werden in Stapeln von einem oder mehreren Wertscheinen so in den dünnwandigen Transportbehälter eingeführt, dass sie sich beim Zuführen in dessen Eintrittsbereich im Behälterquerschnitt befinden und der dem Transportbehälter im ersten Füllschritt als erstes zugeführte Wertschein flächig am Boden des Transportbehälters anliegt. Jeder folgende Füllschritt, mit dem dem Transportbehälter weitere Wertscheine zugeführt werden, erhöht den gesamten Wertscheinstapel im Transportbehälter. Hierbei wird von der Stopfeinheit der oberste Wertschein des im jeweiligen Füllschritt zugeführten Wertscheinstapels an einer bei jedem Füllschritt gleichen Position abgelegt, wodurch der Wertscheinstapel im Transportbehälter den Boden des Transportbehälters immer tiefer in eine Aufnahmeeinheit zum Aufnehmen des Transportbehälters hineinbewegt. Die Aufnahmeeinheit umfasst einen Kontaktsensor, der bei Kontakt mit dem Boden des Transportbehälters ein Signal erzeugt. Eine Verschlusseinheit verschließt daraufhin den Transportbehälter in Abhängigkeit von diesem Signal.

Vorzugsweise besteht der dünnwandige Transportbehälter aus schlaffem Material, beispielsweise Folienmaterial. Ein Transportbehälter aus diesem Material passt sich besonders gut dem sich in ihm befindlichen Wertscheinstapel an und ist durch einfache Maßnahmen, beispielsweise Verschweißen oder Verkleben, revisionssicher verschließbar. Der Kontaktsensor umfasst einen Stab, der um seine Längsachse drehbar gelagert ist. Der Stab hat eine erste Dreh-Position, in der der Kontaktsensor kein Signal erzeugt und eine zweite Dreh-Position, in der der Kontaktsensor ein Signal erzeugt. Kommt der Kontaktsensor mit dem Boden des Transportbehälters in Kontakt, so dreht sich der Stab von der ersten Dreh-Position in die zweite Dreh-Position. Die Lage des Bodens des Transportbehälters innerhalb der Aufnahmeeinheit ist ein geeigneter Parameter zur Füllstandsbestimmung des Transportbehälters mit Wertscheinen, weil der dem Transportbehälter zuerst zugeführte Wertschein immer am Boden des Transportbehälters anliegt. In nachfolgenden Füllschritten wird der zuerst zugeführte Wertschein durch die Stopfeinheit weitergeschoben.

In bevorzugten Ausführungen hat der Stab an seinem ersten Stabende eine Kontaktfahne, die bei Kontakt mit dem Transportbehälter den Stab aus der ersten in die zweite Dreh-Position dreht. Weiterhin hat der Stab an seinem zweiten Stabende eine Schaltfahne, die in der zweiten Dreh-Position die Signalerzeugung auslöst. Dies geschieht beispielsweise dadurch, dass die Schaltfahne in der zweiten Dreh-Position den Lichtstrahl einer Lichtschranke unterbricht.

In einer Weiterbildung der Erfindung ist eine Drehfeder vorgesehen, die den Stab in die erste Dreh-Position dreht und gegen deren Widerstand der Stab in die zweite Dreh-Position drehbar ist. Dadurch wird zum Einen effektiv vermieden, dass das Signal zum Verschließen des Transportbehälters vorzeitig ausgelöst wird. Zum anderen wird nach einem Entfernen des verschlossenen Transportbehälters aus der Aufnahmeeinheit der Stab wieder automatisch in die erste Dreh-Position gedreht.

Vorteilhaft ist es, wenn der Transportbehälter nach der Signalerzeugung mit einem finalen Füllschritt letztmalig mit Wertscheinen befüllt wird und erst anschließend die Verschlusseinheit den Transportbehälter verschließt. Auf diese Weise wird es der Stopfeinheit ermöglicht, den im finalen Füllschritt zugeführten Wertscheinstapel bis zu einem Ort vorzuschieben, derart, dass die Verschlusseinheit den Transportbehälter leicht und sicher verschließen kann.

Die Erfindung wird im Folgenden anhand eines Ausführungsbeispiels unter Bezugnahme auf die Figuren erläutert. Darin zeigen:
- Figur 1: eine schematische perspektivische Darstellung einer Vorrichtung zum Befüllen eines dünnwandigen Transportbehälters mit Wertscheinen,
- Figur 2: eine Aufnahmeeinheit und eine Verschlusseinheit nach Figur 1 mit einem dünnwandigen Transportbehälter,
- Figur 3: eine schematische Ansicht einer Rückseite der Aufnahmeeinheit und der Verschlusseinheit nach Figur 1,
- Figur 4: eine schematische Darstellung eines Stabes eines Kontaktsensors, und
- Figur 5: eine perspektivische schematische Ansicht einer Kontaktfahne des Stabes nach Figur 4.

Figur 1 zeigt eine schematische perspektivische Darstellung einer Vorrichtung 10 zum Befüllen eines dünnwandigen Transportbehälters 18 (in Figur 2 gezeigt) mit Wertscheinen. Die Vorrichtung 10 umfasst eine Zuführeinheit 12 (nur schematisch dargestellt), durch die der Vorrichtung 10 Wertscheine durch eine Bedienperson zuführbar sind. Die an sich bekannte Zuführeinheit 12 erledigt alle Tätigkeiten, die vor einem Ablegen der Wertscheine durchzuführen sind. Dies sind beispielsweise eine Echtheitsprüfung des Wertscheins, eine Sortierung der zugeführten Wertscheine nach mindestens einem Sortierkriterium, die Rückgabe ungültiger Wertscheine an die Bedienperson und/oder die Rückgabe irrtümlich zugeführter Wertscheine.

Abzulegende Wertscheine werden von der Zuführeinheit 12 einer aus dem Stand der Technik an sich bekannten Stapeleinheit 14 übergeben. Werden die Wertscheine in der Zuführeinheit 12 sortiert, so ist vorzugsweise für jedes Sortierkriterium eine eigene Stapeleinheit 14 vorgesehen, der nur Wertscheine zugeführt werden, die dem jeweiligen Sortierkriterium entsprechen. Die Stapeleinheit 14 stapelt die zugeführten Wertscheine zu Wertscheinstapeln, d.h., dass im Wertscheinstapel die jeweiligen Wertscheine so ausgerichtet sind, dass aufeinanderfolgende Wertscheine sich an den einander zugewandten Flächen flächig berühren und Kanten von annähernd gleicher Länge jeweils näherungsweise parallel zueinander angeordnet sind.

Weiterhin umfasst die Vorrichtung 10 eine Aufnahmeeinheit 16 zur Aufnahme des in Figur 2 dargestellten dünnwandigen Transportbehälters 18, eine T-förmige Stopfeinheit 20 (in Figur 1 verkleinert dargestellt) zum Verschieben der in der Stapeleinheit 14 erzeugten Wertscheinstapel in den Transportbehälter 18, und eine Verschlusseinheit 22 zum vorzugsweise revisionssicheren Verschließen des Transportbehälters 18. Hierbei umfasst die Verschlusseinheit 22 eine erste Teileinheit 24 und eine zweite Teileinheit 26, die zum Verschließen des Transportbehälters 18 zusammenwirken.

Figur 2 zeigt die Aufnahmeeinheit 16 und die Verschlusseinheit 22 nach Figur 1 mit dem dünnwandigen Transportbehälter 18 aus schlaffem Material, vorzugsweise Kunststofffolie. Der Transportbehälter 18 ist so in der Aufnahmeeinheit 16 angeordnet, dass seine einzige Öffnung 28 zur Stapeleinheit 14 ausgerichtet ist. Bei einem Füllschritt verschiebt die Stopfeinheit 20 die in der Stapeleinheit 14 gestapelten Wertscheine in den Transportbehälter 18. Dabei ist der Wertscheinstapel so ausgerichtet, dass die Wertscheine mit ihrer Fläche annähernd parallel zum der Öffnung 28 gegenüberliegenden Boden des Transportbehälters 18 ausgerichtet sind. Dies hat zur Folge, dass der zugeführte Wertscheinstapel passend zu einem Wertscheinstapel ausgerichtet ist, der beim vorhergehenden Füllschritt in den Transportbehälter 18 befördert wurde und die Stapelhöhe der gesamten Wertscheine im Transportbehälter vergrößert, also den Abstand zwischen dem Boden des Transportbehälters 18 und dem dem Transportbehälter 18 zuletzt zugeführten Wertschein. Somit werden bei einem Füllschritt sowohl der sich bereits im Transportbehälter 18 befindliche Wertscheinstapel als auch der von der Stapeleinheit 14 aus zugeführte Wertscheinstapel bewegt, d.h. sie erfahren relativ zur Öffnung 28 eine Ortsveränderung. Insbesondere werden beide Wertscheinstapel tiefer in den Transportbehälter 18 hineingeschoben.

Figur 3 zeigt eine schematische Ansicht einer Rückseite 30 der Aufnahmeeinheit 16. Ein auf der Rückseite 30 angeordneter Kontaktsensor 32 löst bei Kontakt mit dem Boden des Transportbehälters 18 ein Signal zum Verschließen des Transportbehälters 18 aus. Der Kontaktsensor 32 umfasst einen Stab 34, eine Kontaktfahne 36, eine Schaltfahne 38, und eine Drehfeder 40. Die nahe einem ersten Stabende 42 des Stabes 34 angeordnete Kontaktfahne 36 ragt durch eine Aussparung 44 ins Innere der Aufnahmeeinheit 16. Wird bei einem Füllschritt der sich im Transportbehälter 18 befindliche Wertscheinstapel so tief in die Aufnahmeeinheit 16 hineingeschoben, dass dieser den Boden des Transportbehälters 18 gegen die Kontaktfahne 36 drückt, wird die Kontaktfahne 36 aus dem Innenraum der Aufnahmeeinheit 16 herausgedreht und dadurch auch der drehfest mit der Kontaktfahne 36 verbundene Stab 34 gedreht.

Nahe dem dem ersten Stabende 42 gegenüberliegenden zweiten Stabende 46 ist die Schaltfahne 38 drehfest mit dem Stab 34 verbunden. Somit bewirkt eine Drehung des Stabes 34 eine Drehung der Schaltfahne 38 aus einer ersten in eine zweite Dreh-Position. In der zweiten Dreh-Position löst die Schaltfahne 38 einen Kontakt aus, der ein Signal erzeugt, auf das hin die Verschlusseinheit 22 den dünnwandigen Transportbehälter 18 vorzugsweise revisionssicher verschließt. Der Kontakt ist beispielsweise eine Lichtschranke, deren Lichtstrahl von der Schaltfahne 38 unterbrochen wird.

Die Drehfeder 40 ist mit einem Ende mit der Rückseite 30 und dem anderen Ende mit der Kontaktfahne 36 verbunden und ist so vorgespannt, dass sie auf den Stab 34 ein Drehmoment ausübt, das den Stab 34 in die erste Dreh-Position dreht. Das Drehmoment ist dabei so gewählt, dass der Stab 34 gegen dieses Drehmoment in die zweite Dreh-Position drehbar ist, wenn der Transportbehälter 18 und die Kontaktfahne 36 in Kontakt kommen.

Figur 4 zeigt eine schematische Darstellung des Stabes 34 des Kontaktsensors 32. An der Kontaktfahne 36 ist an der dem ersten Stabende 42 zugewandten Seite eine Kontaktfläche 50 ausgebildet, die vom Boden des Transportbehälters 18 verdreht wird. Die Kontaktfläche 50 verläuft schräg zur Längsachse des Stabes 34, so dass eine Linearbewegung des Transportbehälters 18 in eine Drehbewegung des Stabes 34 umgesetzt wird.

Figur 5 zeigt eine perspektivische schematische Ansicht der Kontaktfahne 36 nach Figur 4. Die Kontaktfahne 36 umfasst die schräg verlaufende Kontaktfläche 50 an einem Ausleger 52 und eine Befestigungsvorrichtung 54. Mit der Befestigungsvorrichtung 54 wird die Kontaktfahne 36 beispielsweise durch Klemmen mit dem Stab 34 drehfest verbunden. Dazu umfasst die Kontaktfahne 36 geeignete Mittel, im Ausführungsbeispiel eine Bohrung 56 mit einem Durchmesser, der eine Presspassung zwischen Stab 34 und Kontaktfahne 36 ergibt. Weiterhin ist eine Nut 58 zur Aufnahme eines Endes der Drehfeder 40 vorgesehen.

### Bezugszeichenliste

- 10: Vorrichtung
- 12: Zuführeinheit
- 14: Stapeleinheit
- 16: Aufnahmeeinheit
- 18: Transportbehälter
- 20: Stopfeinheit
- 22: Verschlusseinheit
- 24, 26: Teileinheit
- 28: Öffnung
- 30: Rückseite
- 32: Kontaktsensor
- 34: Stab
- 36: Kontaktfahne
- 38: Schaltfahne
- 40: Drehfeder
- 42, 46: Stabende
- 44: Aussparung
- 50: Kontaktfläche
- 52: Ausleger
- 54: Befestigungsvorrichtung
- 56: Bohrung
- 58: Nut

## Patentansprüche

1. Vorrichtung (10) zum Befüllen eines dünnwandigen Transportbehälters (18) aus nachgiebigen Material mit Wertscheinen,
mit einer Zuführeinheit (12) zum Zuführen der Wertscheine,
einer Stapeleinheit (14) zum Stapeln der Wertscheine,
einer Aufnahmeeinheit (16) zum Aufnehmen des dünnwandigen Transportbehälters (18),
einer Stopfeinheit (20) zum Fördern der gestapelten Wertscheine in den Transportbehälter (18) in mehreren aufeinander folgenden Füllschritten,
und mit einer Verschlusseinheit (22) zum Verschließen des dünnwandigen Transportbehälters (18),
**dadurch gekennzeichnet, dass**
die Aufnahmeeinheit (16) einen Kontaktsensor (32) umfasst, der dazu ausgebildet ist bei Kontakt mit dem Boden des Transportbehälters (18) ein Signal zu erzeugen dass die Verschlusseinheit (22) ausgebildet ist den Transportbehälter abhängig von diesem Signal zu verschließen,
dass der Kontaktsensor (32) einen Stab (34) umfasst, der um seine Längsachse drehbar gelagert ist, wobei der Stab (34) eine erste Dreh-Position hat, in der der Kontaktsensor (32) kein Signal erzeugt und wobei der Stab (34) eine zweite Dreh-Position hat, in der der Kontaktsensor (32) das Signal erzeugt.

2. Vorrichtung nach Anspruch 1, **dadurch gekennzeichnet, dass** der Stab (34) an seinem ersten Stabende (42) eine Kontaktfahne (36) hat, die dazu ausgebildet ist bei Kontakt mit dem Transportbehälter (18) den Stab (34) aus der ersten in die zweite Dreh-Position zu drehen, und dass der Stab (34) an seinem zweiten Stabende (46) eine Schaltfahne (38) aufweist, die ausgebildet ist in der zweiten Dreh-Position die Signalerzeugung auszulösen.

3. Vorrichtung nach einem der Ansprüche 1 oder 2, **dadurch gekennzeichnet, dass** der Stab (34) mit einer Drehfeder (40) in die erste Dreh-Position gedreht wird und gegen den Widerstand der Drehfeder (40) in die zweite Dreh-Position drehbar ist.

4. Vorrichtung nach einem der vorhergehenden Ansprüche, die ferner ausgebildet ist den Transportbehälter (18) nach dem nächsten Füllschritt nach der Signalerzeugung zu verschließen.

## Claims

1. A device (10) for filling a thin-walled transport container (18) made of flexible material with notes of value,
comprising a supply unit (12) for supplying the notes of value,
a stacking unit (14) for stacking the notes of value,
a receiving unit (16) for receiving the thin-walled transport container (18),
a stuffing unit (20) for transporting the stacked notes of value into the transport container (18) in several successive filling steps,
and comprising a closing unit (22) for closing the thin-walled transport container (18),
**characterized in that**
the receiving unit (16) comprises a contact sensor (32) which, upon contact with the bottom of the transport container (18), is configured to generate a signal,
that the closing unit (22) is configured to close the transport container (18) dependent on this signal,
that the contact sensor (32) comprises a rod (34) which is rotatably mounted about its longitudinal axis,
wherein the rod (34) has a first rotary position in which the contact sensor (32) generates no signal and wherein the rod (34) has a second rotary position in which the contact sensor (32) generates the signal.

2. The device according to claim 1, **characterized in that** the rod (34) has a contact tab (36) at its first rod end (42), which contact tab, upon contact with the transport container (18), is configured to rotate the rod (34) from the first into the second rotary position, and **in that** the rod (34) has a switching flag (38) at its second rod end (46), which switching flag is configured to trigger the signal generation in the second rotary position.

3. The device according to one of the claims 1 or 2, **characterized in that** the rod (34) is rotated into the first rotary position by a torsion spring (40) and is rotatable into the second rotary position against the resistance of the torsion spring (40).

4. The device according to one of the preceding claims, which is further configured to close the transport container (18) after the next filling step after signal generation.

## Revendications

1. Dispositif (10) de remplissage en documents de valeur d'un contenant de transport (18) à parois minces en matériau flexible,
comprenant une unité d'alimentation (12) destinée à amener les documents de valeur,
une unité d'empilage (14) destinée à empiler les documents de valeur,
une unité de réception (16) destinée à recevoir le contenant de transport (18) à parois minces,
une unité de bourrage (20) destinée à transporter les documents de valeur empilés dans le contenant de transport (18) au cours de plusieurs étapes de remplissage successives,
et comprenant une unité de fermeture (22) destinée à fermer le contenant de transport (18) à parois minces,
**caractérisé en ce que**
l'unité de réception (16) comporte un capteur de contact (32), qui est conçu pour produire un signal lors d'un contact avec le fond du contenant de transport (18),
**en ce que** l'unité de fermeture (22) est conçue pour fermer le contenant de transport en fonction du signal,
et
**en ce que** le capteur de contact (32) comporte une barre (34), qui est montée de manière à pouvoir tourner autour de son axe longitudinal, la barre (34) présentant une première position angulaire dans laquelle le capteur de contact (32) ne produit aucun signal et la barre (34) présentant une deuxième position rotative dans laquelle le capteur de contact (32) produit le signal.

2. Dispositif selon la revendication 1, **caractérisé en ce que**
la barre (34) présente à sa première extrémité (42) une languette de contact (36) qui est conçue pour amener la barre (34) de la première position angulaire à la deuxième position angulaire lors d'un contact avec le contenant de transport (18),
et **en ce que** la barre (34) présente à sa deuxième extrémité (46) une languette de commutation (38) qui est conçue pour déclencher la production de signal dans la deuxième position angulaire.

3. Dispositif selon l'une des revendications 1 ou 2, **caractérisé en ce que** la barre (34) est amenée dans la première position rotative au moyen d'un ressort de torsion (40) et peut être amenée dans la deuxième position rotative à l'encontre de la résistance du ressort de torsion (40).

4. Dispositif selon l'une quelconque des revendications précédentes, qui est conçu en outre pour fermer le contenant de transport (18) selon la prochaine étape de remplissage en fonction de la génération du signal.
